# DEMANDE DE BREVET EUROPEEN

(11) **EP 0 761 905 A1**
(43) Date de publication de la demande: **12.03.1997**
(21) Numéro de dépôt: 96401750.3
(22) Date de dépôt: 08.08.1996
(51) Int. Cl.: E04F 13/08

(54) **Dispositif pour l'agrafage d'éléments de revêtement sur un mur**

(30) Priorité: 23.08.1995 FR 9510026
(71) Demandeur: Cogestone France (Sarl), 76600 Le Havre (FR); Agostini, Filippo, 95220 Herblay (FR)
(72) Inventeur: Agostini, Filippo, 95220 Herblay (FR)
(74) Mandataire: Sueur, Yvette

(57) **Abrégé**

L'invention concerne un dispositif pour l'agrafage d'éléments de revêtement sur un mur.

Le dispositif comprend plusieurs ensembles, formés chacun par au moins un profilé horizontal 3 fixé sur le mur 2 et par plusieurs agrafes 4 installées sur le(s) profilé(s) 3 et destinées à supporter des éléments de revêtement 1. Il est caractérisé en ce que chaque profilé 3 a une section qui présente un alvéole 5 ouvert vers l'extérieur muni d'un pli de bordure inférieur 6 et d'un pli de bordure supérieur 7 ; chaque agrafe 4 est un profilé dont la longueur est inférieure aux 2/3 de la longueur d'un élément de revêtement ; chaque agrafe comprend une tête 8 destinée à coopérer avec au moins un élément de revêtement 1 et une base 9 dont la forme est complémentaire de celle de l'alvéole 5 et qui est destinée à s'engager dans l'alvéole 5 d'un profilé 3.

## Description

La présente invention concerne un dispositif pour l'agrafage d'éléments de revêtement sur un mur.

De manière traditionnelle, des éléments de revêtement, tels que des pierres ou des carrelages, sont montés sur une façade à l'aide d'agrafes fixées sur un support lui-même fixé sur la façade à revêtir, de sorte que les éléments de revêtement et les agrafes sont solidaires de la façade. Ce système de montage présente un inconvénient majeur lorsqu'il est nécessaire de remplacer un élément isolément. Il est alors nécessaire de démonter un grand nombre d'éléments, ce qui rend le remplacement d'un élément compliqué et coûteux.

Le but de la présente invention est de fournir un dispositif qui permet de remédier à cet inconvénient.

Le dispositif selon l'invention est un dispositif pour l'agrafage d'éléments de revêtement rectangulaires 1 sur un mur 2, qui comprend plusieurs ensembles, chacun ensemble étant formé par au moins un profilé horizontal 3 fixé sur le mur 2 et par plusieurs agrafes 4 installées sur le(s) profilés 3 et destinées à supporter des éléments de revêtement 1. Il est caractérisé en ce que :
- chaque profilé 3 a une section qui présente un alvéole 5 ouvert vers l'extérieur muni d'un pli de bordure inférieur 6 et d'un pli de bordure supérieur 7,
- chaque agrafe 4 est un profilé dont la longueur est inférieure aux 2/3 de la longueur d'un élément de revêtement,
- chaque agrafe comprend une tête 8 qui destinée à coopérer avec au moins un élément de revêtement 1 et une base 9 dont la forme est complémentaire de celle de l'alvéole 5 et qui est destinée à s'engager dans l'alvéole 5 d'un profilé 3.

Les éléments de revêtements qui peuvent être installés sur un mur à l'aide du dispositif de l'invention sont des plaques rectangulaires, y compris carrées, constituées notamment par de la pierre, une céramique, un métal, un matériau composite, ou tout autre matériau utilisable pour revêtir une façade. Dans le présent texte, on appelle longueur L d'un élément de revêtement, la longueur des côtés qui se trouvent en position horizontale lorsque l'élément est monté sur une façade. On appelle hauteur h, la longueur des côtés qui se trouvent en position verticale lorsque l'élément est monté sur une façade. On appelle c la longueur du profilé constituant une agrafe 4 et p la longueur d'un profilé 3. Dans un but de simplification, un élément de revêtement sera désigné ci-après par carreau.

Le dispositif de la présente invention est décrit plus en détail ci-dessous, par référence aux dessins annexés, sur lesquels :
- la figure 1 est une vue partielle d'un mur 2 garni de carreaux 4.
- la figure 2 représente un profilé 3.
- la figure 3 représente une agrafe 4.
- la figure 4 représente une vue en coupe d'un système agrafe + profilé + carreau, fixé sur un mur.
- la figure 5 représente une autre forme d'agrafe.
- la figure 6 représente une vue en coupe d'un autre système agrafe + profilé + carreau, fixé sur un mur.
- la figure 7 représente une vue en coupe d'un troisième système agrafe + profilé + carreau, fixé sur un mur.
- la figure 8 représente une vue en coupe d'une partie de mur revêtue par deux rangées de carreaux.

Dans ce qui suit, le profilé et les agrafes qui font partie du premier ensemble sont désignés respectivement par profilé 3₁, 3₁', 3₁'', etc agrafes 4₁, 4₁', 4₁'', etc. ; le profilé et les agrafes qui font partie du énième ensemble sont désignés respectivement par profilé 3ₙ, 3ₙ', 3ₙ'', agrafes 4ₙ, 4ₙ', 4ₙ'', etc., et ainsi de suite.

La figure 1 représente une vue partielle d'un mur sur lequel des carreaux ont été installés par le procédé de l'invention.

Un profilé 3 tel que représenté sur la figure 2 a une section qui présente un alvéole 5, un pli de bordure supérieur 7 et un pli de bordure inférieur 6. Dans une variante du dispositif de l'invention, un profilé 3 se présente sous la forme d'un rail ayant une longueur correspondant à celle de plusieurs carreaux ; dans ce cas, il portera plusieurs agrafes. Dans un autre mode de réalisation selon l'invention, le dispositif comprend un profilé 3 par agrafe ; dans ce cas, la longueur p d'un profilé 3 devra être telle que c/2 < p < L et un profilé 3 sera désigné par profilé élémentaire.

Une agrafe 4 telle que représentée sur la figure 3 est un profilé qui comprend une tête 8 et une base 9. La section de la base a une forme complémentaire de celle de l'alvéole 5, avec des dimensions légèrement inférieures, afin que cette base 9 puisse être glissée dans le profilé 3 et coulisser dans ce profilé. Pour alléger l'ensemble, la base peut comporter une découpe 17. La tête 8 a une forme de T dont les ailes inférieure et supérieure sont désignées respectivement par 12 et 13.

La figure 4 représente un ensemble (profilé 3ₙ + agrafe 4ₙ) vu en coupe, fixé sur un mur 2 par une pièce intermédiaire constituée par une patte de scellement 14ₙ reliée à une vis 15ₙ et un écrou de blocage 16ₙ. La base 9ₙ de l'agrafe est insérée dans le profilé 3ₙ et peut coulisser dans ce profilé. Cet ensemble profilé + agrafe est destiné à supporté un carreau 1ₙ et à maintenir un carreau 1ₙ₋₁ qui fait partie de la rangée immédiatement inférieure. Le carreau 1ₙ présente une rainure 11ₙ sur sa tranche horizontale supérieure (non représentée) et une rainure 10ₙ sur sa tranche horizontale inférieure. Un carreau 1ₙ est installé sur la tête 8ₙ de l'agrafe 4ₙ, l'aile 13ₙ de la tête 8ₙ s'engageant dans la rainure 10ₙ du carreau 1ₙ. L'ensemble profilé + agrafe étant un ensemble intermédiaire, il surmonte un rangée de carreaux 1ₙ₋₁ de sorte que l'aile 12ₙ de la tête 8ₙ s'engage dans la rainure supérieure 11ₙ₋₁ d'un carreau 1ₙ₋₁, ledit carreau étant supporté par l'ensemble profilé 3ₙ₋₁ + agrafe 4ₙ₋₁ non représenté sur la figure 4.

La figure 5 représente un autre mode de réalisation d'une agrafe 104 dans laquelle la forme appropriée pour insérer la base 109 dans un profilé 3 est obtenue par une rainure 118. La base comprend une découpe 117.

La figure 6 représente une vue en coupe d'un ensemble profilé 3ₙ + agrafe 104ₙ fixé sur un mur 2 et portant ou maintenant des carreaux 1ₙ, 1ₙ₋₁. Le pli de bordure inférieur 6ₙ du profilé 3ₙ s'insère dans la rainure 118ₙ de la base 109ₙ de l'agrafe 4ₙ. Dans ce mode de réalisation, la pièce intermédiaire est constituée par une patte de scellement 119 fixée sur le mur par des boulons, le profilé 3ₙ étant fixé sur ladite patte par un boulon logé dans la découpe 117ₙ de la base 109ₙ. Comme dans le mode de réalisation précédent, la tête de l'agrafe soutient un carreau supérieur et maintient un carreau inférieur.

L'ensemble profilé + agrafe peut également être utilisé pour installer des carreaux comprenant, à la place des rainures situées dans les tranches horizontales supérieure et inférieure, des ergots s'étendant le long des bords horizontaux des carreaux sur la face qui sera orientée vers le mur. La figure 7 représente un carreau 201ₙ et un carreau 201ₙ₋₁ de la rangée immédiatement inférieure, en combinaison avec une agrafe 204ₙ dont la forme peut être identique à celle de l'agrafe 4 de la figure 3. Un carreau 201ₙ comprend un ergot 221ₙ à sa partie inférieure, ledit ergot étant orienté de manière à pouvoir recouvrir l'aile 213ₙ de l'agrafe, ainsi qu'un ergot 220ₙ à sa partie supérieure, orienté de manière à recevoir l'aile 212ₙ₊₁ de l'agrafe 204ₙ₊₁ de la rangée supérieure (non représentée). L'aile inférieure 212ₙ s'insère dans l'ergot supérieur 220ₙ₋₁ du carreau 201ₙ₋₁.

L'installation des carreaux sur la façade d'un mur est décrite ci-après pour un système utilisant des ensembles (agrafe + profilé + système de fixation au mur) tels que représentés sur figure 6, les profilés 3 étant des profilés élémentaires et les carreaux comportant des rainures, par référence à la figure 8. Dans un premier temps, on fixe à la base du mur 2 une rangée de profilés 3₁, 3₁', 3₁'', etc., avec un espacement tel que la distance entre le milieu de deux profilés élémentaires voisins soit égale à la longueur L d'un carreau. Ces profilés 3₁, 3₁'', 3₁'', etc., sont fixés par exemple à l'aide de pattes de scellement 119₁, 119₁', 119₁'', identiques à celles décrites à la figure 6. D'autres systèmes de fixation sont connus de l'homme de métier.

Ensuite, on fixe sur le mur 2, successivement la rangée de profilés 3₂, 3₂', 3₂'', etc., la rangée de profilés 3₃, 3₃', 3₃'', etc., la rangée de profilés 3ₙ, 3ₙ', 3ₙ'', etc., jusqu'à ce que le mur soit recouvert. La distance entre deux rangées horizontales de profilés élémentaires est égale à la hauteur h des carreaux à installer.

Lorsque les profilés sont fixés sur le mur, on insère dans chaque profilé 3₁, 3₁', 3₁'', etc., respectivement une agrafe 104₁, 104₁', 104₁'', etc. Ensuite, on insère dans chaque profilé 3₂, 3₂', 3₂'', etc., respectivement une agrafe 104₂, 104₂', 104₂'', etc. Les agrafes sont disposées de telle sorte que le milieu de leur longueur correspondent approximativement au milieu de la longueur d'un profilé élémentaire. Lorsque les agrafes sont installées, on pose les carreaux 1₁, 1₁', 1₁'', etc., en insérant l'aile supérieure 113₁ de l'agrafe 104₁ dans la rainure inférieure 110₁ du premier carreau 1₁, et l'aile inférieure 112₂ de l'agrafe 104₂ dans la rainure supérieure 111₁ du carreau 1₁, puis en insérant l'aile supérieure 113₁' de l'agrafe 104₁' dans la rainure inférieure 110₁' du carreau 1₁', et l'aile inférieure 112₂' de l'agrafe 104₂' dans la rainure supérieure 111₁' du carreau 1₁', etc.

Lorsque les carreaux de la première rangée sont installés, on insère dans la rangée de profilés 3₃, 3₃', 3₃'', etc. les agrafes 104₃, 104₃', 104₃'', etc. Les agrafes 104₃, 104₃', 104₃'', etc., sont placées de telle manière qu'elles se trouvent sensiblement au-dessus des agrafes 104₂, 104₂', 104₂'', etc., correspondantes. Ensuite, on installe la deuxième rangée de carreaux 1₂, 1₂', 1₂'', etc., de la même manière que pour la première rangée. On renouvelle l'opération jusqu'à ce que la surface souhaitée soit complètement recouverte. Bien entendu, on peut obtenir le même résultat en installant d'abord toutes les rangées de profilés et toutes les rangées d'agrafes, avant de mettre les carreaux en place.

Le mode opératoire est similaire lorsque le dispositif comprend des profilés qui portent plusieurs agrafes. Dans ce cas, on fixe les profiles sur le mur à l'aide de système d'attache connus de l'homme de métier, ensuite on place au moins les deux rangées inférieures d'agrafes pour installer la première rangée de carreaux, et ainsi de suite.

Le dispositif de l'invention permet de retirer aisément un carreau, quelle que soit sa position sur la façade, sans déplacer les carreaux voisins. Par exemple, si dans la partie de façade représentée sur la figure 1, l'on veut retirer le carreau central, désigné par 1₂', il suffira de faire coulisser vers la gauche les agrafes notées 4₂'' et 4₃'', et de faire coulisser vers la droite les agrafes notées 4₂' et 4₃'. cette opération libère la partie inférieure du carreau 1₂' que l'on retire en tirant vers soi et vers la bas. La mise en place d'un nouveau carreau se fait tout aussi aisément. Il suffit de mettre en position le nouveau carreau, puis de déplacer vers la droite les agrafes notées 4₂'' et 43", et vers la gauche les agrafes notées 4₂' et 4₃'.

Le dispositif de l'invention peut être utilisé pour poser des carreaux sur une façade, en intercalant le cas échéant des éléments isolants. La distance entre les carreaux et le mur est réglée par l'utilisation des pièces intermédiaires appropriées. Celle qui est représentée sur les figures 6 et 8 est particulièrement adaptée.

## Revendications

1. Dispositif pour l'agrafage d'éléments de revêtement rectangulaires 1 sur un mur 2, qui comprend plusieurs ensembles, chacun ensemble étant formé par au moins un profilé horizontal 3 fixé sur le mur 2 et par plusieurs agrafes 4 installées sur le(s) profilé(s) 3 et destinées à supporter des éléments de revêtement 1, caractérisé en ce que :
- chaque profilé 3 a une section qui présente un alvéole 5 ouvert vers l'extérieur muni d'un pli de bordure inférieur 6 et d'un pli de bordure supérieur 7,
- chaque agrafe 4 est un profilé dont la longueur est inférieure aux 2/3 de la longueur d'un élément de revêtement,
- chaque agrafe comprend une tête 8 qui est destinée à coopérer avec au moins un élément de revêtement 1 et une base 9 dont la forme est complémentaire de celle de l'alvéole 5 et qui est destinée à s'engager dans l'alvéole 5 d'un profilé 3.

2. Dispositif selon la revendication 1, caractérisé en ce qu'un profilé 3 supporte une seule agrafe.

3. Dispositif selon la revendication 2, caractérisé en ce que la longueur p du profilé est comprise entre la moitié de la longueur c d'une agrafe à la longueur L d'un élément de revêtement.

4. Dispositif selon la revendication 1, caractérisé en ce qu'un profilé 3 supporte au moins deux agrafes.

5. Dispositif selon la revendication 1, caractérisé en ce que la base 9 de l'agrafe comprend une découpe 17.

6. Dispositif selon la revendication 1, caractérisé en ce que la tête 8 de l'agrafe a une forme de T comprenant une ailes inférieure 12 et une aile supérieure 13.

7. Dispositif selon la revendication 6, caractérisé en ce que chaque élément de revêtement 4 comprend une rainure dans le chant délimité par les bords horizontaux supérieurs et dans le chant délimité par les bords horizontaux inférieurs.

8. Dispositif selon la revendication 6, caractérisé en ce que chaque élément de revêtement 4 comprend un ergot s'étendant le long du bord horizontal supérieur et un ergot s'étendant le long du bord horizontal inférieur de sa face qui sera orientée vers le mur.
